# EUROPÄISCHE PATENTSCHRIFT

(11) **EP 0 355 379 B1**
(45) Veröffentlichungstag und Bekanntmachung des Hinweises auf die Patenterteilung: **03.03.1993**
(21) Anmeldenummer: 89112936.3
(22) Anmeldetag: 14.07.1989
(51) Int. Cl.: E21D 21/00, E21B 17/18, E21B 17/10, E21B 10/60

(54) **Bohr-Injektionsanker**
Drilling-injection anchor
Boulon d'ancrage du type forage-injection

(30) Priorität: 20.08.1988 DE 3828335
(43) Veröffentlichungstag der Anmeldung: 28.02.1990
(73) Patentinhaber: Friedr. Ischebeck GmbH, D-58256 Ennepetal (DE)
(72) Erfinder:
(74) Vertreter: Müller, Enno, Dipl.-Ing.

(56) Entgegenhaltungen:
- DE-A- 3 400 182
- US-A- 1 518 370
- US-A- 2 743 086
- US-A- 3 439 757
- US-A- 4 055 051

## Beschreibung

Die Erfindung betrifft einen Bohr-Injektionsanker, mit mantelwandseitig am Ankerschaft durchlaufendem Gewindegang, am vorderen Ende angeordneter Bohrkrone, der Bohrkrone zugeordneten Schneiden und einem mittleren, in Achsrichtung verlaufenden, im Bereich der Bohrkrone endenden Kanal zur Zuführung eines Spülmittels.

Bei einem derartigen, aus der DE-A-34 00 182 bekannten Bohr-Injektionsanker erstreckt sich mantelwandseitig ein durchlaufender Gewindegang, an dessen vorderem Ende eine Bohrkrone angeordnet ist. Diese ist mit zwei spitzenseitigen Hartmetall-Schneiden ausgestattet. Zu diesen führen zwei sich diametral gegenüberliegende Kanäle, die in einen Ringraum münden. Von letzterem geht ein Radialkanal aus, der es erlaubt, beim Bohren über einen mittleren, in Achsrichtung verlaufenden und im Bereich der Bohrkrone endenden Kanal Spülmittel oder dergleichen zuzuführen. Die Bohrkrone ist im Durchmesser deutlich größer als der Ankerschaft. Somit is ein Ringraum zur Abfuhr von Bohrklein und Spülmittel geschaffen.

Bekannt sind weiterhin Verpreßanker für sandige, bindige Böden und für Lockergestein. Damit das Bohrlock nicht einstürzt, wird ein Vortriebsrohr oder Schutzrohr eingebohrt. In dieses Schutzrohr wird der eigentliche Anker, bestehend aus Einstabankern (gerippte Spannstähle) oder hochfeste Litzen eingeschoben. Beim Verpressen mit Zemenleim wird gleichzeitig das Schutzrohr gezogen. Der entstehende Ringraum wird sofort mit Zementleim ausgefüllt.

Nachteilig an diesen Ausführungen ist, daß Bohrklein und Spülmittel die Bohrkrone umspülen und somit die Bohrungswand, z. B. bei Lehmböden, aufweichen. Dies hat zur Folge, daß der Bohrlochdurchmesser in nicht vorauszuberechenbarem Maße vergrößert wird und somit auch mehr Zementleim zum Verpressen benötigt wird. Desweiteren besteht die Gefahr, daß das Bohrlock einfällt und die Bohrkrone aus der Richtung läuft.

Ein weiterer Nachteil zeigt sich bei der Verwendung von Verpreßankern für sandige, bindige Böden und Lockergestein. Das Einbringen solcher Verpreßanker ist wesentlich arbeitsaufwendiger und somit auch kostenintensiver als das Einbringen von Bohr-Injektionsankern in feste Böden.

Dem Gegenstand der Erfindung liegt die Aufgabe zugrunde, einen Bohr-Injektionsanker der eingangs genannten Art derart auszugestalten, daß dieser während des Bohrvorganges die Bohrungswand nicht aufweicht und daß dieser sowohl in festen als auch in sandigen, bindigen Böden oder in Lockergestein einsetzbar ist.

Gelöst wird die Aufgabe dadurch, daß die Bohrkrone einen mit Abstand zu dem Ankerschaft des Bohr-Injektionsankers angeordneten zylindrischen Hohlkörper aufweist, zur Ausbildung eines durchströmbaren Ringraumes zwischen der Mantelwand des Ankerschaftes und der Innenwand des Hohlkörpers, wobei der Hohlkörper eine Länge aufweist, die mindestens etwa dem Durchmesser der Bohrkrone entspricht.

Zufolge dieser Ausgestaltung ist ein Bohr-Injektionsanker von erhöhtem Gebrauchswert geschaffen. Der auf Abstand zum Ankerschaft an der Bohrkrone angeordnete zylindrische Hohlkörper dient zur besseren Abfuhr von Bohrklein und Spülmittel. Diese durchströmen den zwischen der Mantelwand des Ankerschaftes und der Innenwand des Hohlkörpers ausgebildeten Ringraum und können somit die Bohrungswand, z. B. bei Lehmböden, nicht aufweichen. Diese Ausbildung birgt in sich den Vorteil, daß der Bohrlochdurchmesser durch abfließendes Bohrklein und Spülmittel nicht vergrößert wird und somit auch nur die vorausberechnete Menge Zementleim benötigt wird. Desweiteren stabilisiert der Hohlkörper die Bohrungswand im Bereich der Bohrkrone. Dies hat zur Folge, daß das Bohrloch während des Vortriebs nicht einfallen kann und dadurch bedingt die Bohrkrone aus der Richtung läuft. Um diese stabilisierende Wirkung zu erzielen, entspricht die länge des Hohlkörpers mindestens etwa dem Durchmesser der Bohrkrone. Ein weiterer Vorteil dieses mit einem Hohlkörper versehenen Bohr-Injektionsankers besteht darin, daß dieser neben den vorher genannten Vorteilen gleichermaßen in festen als auch in sandigen, bindigen Böden oder Lockergestein einsetzbar ist. In sandigen Böden oder dergleichen dient die Hohlkörperwandung als Schutzrohr, um einem Einbrechen des Bohrloches entgegenzuwirken. Gleichzeitig wird beim Vortrieb die Bohrungswand durch die rotierende Hohlkörperwandung verdichtet. Der als Schutzrohr dienende Hohlkörper verbleibt nach dem Verpressen mit Zementleim als verlorenes Teil in der Bohrung. Die Vorteile eines auf diese Art und Weise ausgebildeten Bohr-Injektionsankers sind somit zum einen, daß die Bohrung eine gleichmäßige Bohrungswandung (mit über die gesamte Lönge der Bohrung im wesentlichen gleichbleibendem Querschnitt) erhält und dabei nicht aus der Richtung läuft. Zum anderen ist es vorteilhaft, daß dieser Bohr-Injektionsanker sowohl in festen als auch in losen Böden benutzt werden kann.Eine vorteilhafte Weiterbildung ist darin zu sehen, daß der Hohlkörper ein Rohrstück ist.Sodann besteht ein vorteilhaftes Merkmal darin, daß die Schneiden als Schneidenelemente ausgebildet sind, die einen in den Ringraum ragenden Fortsatz aufweisen, welcher den Hohlkörper von der Mantelwand des Ankerschaftes distanziert und mittels welcher der Hohlkörper mit dem Ankerschaft verbunden ist. Die hierbei entstehenden Durchtrittsöffnungen an der Stirnseite des Bohrkopfes dienen der Abfuhr von Bohrklein und Spülmittel. Der Abstand zwischen Hohlkörperaußenseite und Ankerschaft-Mantelwand entspricht dabei dem Maß der Zementüberdekkung. Desweiteren erweist es sich beim Spülen während des Bohrvortriebs als günstig, daß die Schneidenelemente mit einem auf die Ankerschaftspitze aufschraubbaren Schneidenträger verbunden sind und daß in dem Schneidenträger mindestens eine unmittelbar nach außen mündende Spülöffung ausgebildet ist, welche mit dem Spülkanal in Verbindung steht. Eine weitere, radial angeordnete Spülöffnung, welche zur Bohrlochseitenwand hin mündet, durchsetzt den Schneidenträger und den Fortsatz eines Schneidenelementes.Weiterhin besteht ein vorteilhaftes Merkmal darin, daß der Bohr-Injektionsanker feuerverzinkt ist. Hierdurch wird neben der Zementsteinüberdeckung noch ein zweiter Korrosionsschutzt geschaffen. Bei den bisher bekannten Bohr-Injektionsankern wurde für einen permanenten Einsatz eine doppelter Korrosionsschutz dadurch erreicht, daß der Ankerschaft in einem Wellrohr aus Polyethylen (PE) sitzt, wobei der Ringraum werkseitig mit Zementleim ausgepreßt ist. Dieser mit Wellrohr und Zementstein ummantelte Ankerschaft wird dan zusätzlich bauseits mit Zementleim verpreßt. Bei temporären Einsätzen werden unbehandelte, rohe Bohr-Injektionsanker verwendet, die durch eine gleichmäßige Zementsteinschicht von mindestens 2 cm geschützt sind. Ein doppelter Korrosionsschutz erfolgt hierbei nicht. Bei der hier beschriebenen Erfindung erhält der Bohr-Injektionsanker sowohl bei temporärem als auch bei permanentem Einsatz einen doppelten Korrosionsschutz durch Feuerverzinkung und gleichmäßige Zementsteinüberdeckung. Ein arbeitsaufwendiges Überziehen des Ankerschaftes mit einem Wellrohr und das nachfolgende Auspressen des Ringraumes mit Zementleim entfällt.

Desweiteren ist es von Vorteil, daß dem Bohr-Injektionsanker ein Abstandselement zugeordnet ist, wobei das Abstandselement eine Halterungsnabe aufweist, die zum freiverschiebbaren Aufsitzen auf dem Ankerschaft einen gegenüber dem Außendurchmesser des Ankerschaftgewindes größeren Innendurchmesser aufweist. Bei den bekannten Ausführungen wird das Abstandselement am Ankerschaft befestigt Siehe z.B. US-A-15 18 370. Dies hat zur Folge, daß sich das Abstandselement beim Bohrvorgang mitdreht und die Bohrungswand bzw. ein evtl. eingesetztes Schutzrohr beschädigt. Diese Gefahr besteht bei dem Anmeldungsgegenstand nicht, da bei diesem, bedingt durch den gegenüber dem Außendurchmesser des Ankerschaftes größerem Innendurchmesser der Nabe, das Abstandselement freiverschiebbar auf dem Ankerschaft aufsitzt. Folglich kann während des Bohrvorganges der Ankersahft das Abstandselement nicht zum Mitdrehen bewegen. Einem möglichen Reibschluß zwischen Nabeninnenwand und Ankerschaft-Mantelwand wirkt die Reibung des Abstandelements an der Bohrungswand normalerweise entgegen.

Eine vorteilhafte Weiterbildung wird dadurch erreicht, daß die Halterungsnabe über Distanzelemente zur Ausbildung von Leitungswegen mit einem äußeren Ringkörper verbunden ist, der einen Außendurchmesser besitzt, der dem Außendurchmesser des Hohlkörpers der Bohrkrone entspricht. Im Gegensatz zu den bisher bekannten Abstandselementen, die sich lediglich aus einer Halterungsnabe und an ihr angeordneten Stegelementen zur Distanzierung zur Bohrlochwand zusammensetzen, ist die Halterungsnabe über Distanzelemente mit einem äußeren Ringkörper verbunden. Diese vorteilhafte Weiterbildung birgt in sich den Vorteil, daß das Abstandselement keine Schneid- bzw. Schabarbeit an der Bohrlochwand verrichtet, wie es bei den radial angeordneten Stegelementen der bekannten Ausführungen möglich ist. Das unbehinderte Abfließen von Bohrklein und Spülmittel ist durch die Ausbildung von Leitungswegen gewährleistet. Da der Außendurchmesser des Ringkörpers dem des Hohlkörpers der Bohrkrone entspricht, wird der Ankerschaft in der Bohrkrone zentriert, was zur Folge hat, daß nach dem Verpressen der Bohr-Injektionsanker eine gleichmäßige Zementsteinabdekkung erhält.

Weiterhin besteht ein vorteilhaftes Merkmal darin, daß das Abstandselement aus Kunststoff besteht und somit gegen Korrosion geschützt ist.

Schließlich ist es noch von Vorteil, daß bei einem Bohr-Injektionsanker, wobei mehrere Bohr-Injektionsanker-Elemente durch eine Kupplungsmutter verbunden werden, der Nabendurchmesser dem Außendurchmesser dr Kupplungsmutter entspricht. Beim Bohrvortrieb wird das Abstandselement durch die Kupplungsmutter mitgenommen. Dadurch bedingt, daß die einzelnen Bohr-Injektionsanker-Elemente in einem Abstand von 2 - 3 m mit Kupplungsmuttern, denen jeweils ein Abstandselement vorgelagert ist, verbunden werden, wird der Bohr-Injektionsanker an vorher berechenbaren Punkten gelagert und somit zentriert.

Nachstehend wird ein Ausführungsbeispiel der Erfindung anhand der Fig. 1 - 3 erläutert. Es zeigt
- Fig. 1: einen Schnitt durch ein Bohrlock mit einliegendem, aus Bohrkrone, Abstandselement, Kupplungsmutter und Ankerschaft bestehenden Bohr-Injektionsanker.
- Fig. 2: eine Vorderansicht auf die Bohrkrone in vergrößerter Darstellung und
- Fig. 3: einen Schnitt gemäß Linie III-III in Fig. 1 durch das, auf dem Ankerschaft freiverschiebbar, gelagerte Abstandselement in vergrößerter Darstellung.

Der in Fig. 1 dargestellte Bohr-Injektionsanker 1 besitzt auf der Mantelwand 20 seines feuerverzinkten Ankerschaftes 2 einen sich gleichförmig über seine gesamte Länge erstreckenden Gewindegang 3. Mittig und über die gesamte Länge des Ankerschaftes 2, in Achsrichtung verlaufend, befindet sich ein Spülkanal 4, der der Zufuhr eines Spülmittels oder dergleichen dient. An dem vorderen Ende des Ankerschaftes 2 ist diesem eine Bohrkrone 5 zugeordnet. Diese setzt sich aus einem Schneidenträger 6, drei an diesem radial und im gleichen Winkel zueinander angeordnete Schneidenelemente 7 - 9 und einem als Rohrstück ausgebildeten Hohlkörper 10 zusammen. Der Schneidenträger 6 ist mittels einer feuerverzinkten, zylindrischen Aufnahme 11, die ein Innengewinde 12 aufweist, auf den endständigen Gewindegang des Ankerschaftes 2 aufgeschraubt. Diese Aufnahme 11 wird an ihrem vorderen Ende durch einen, eine Bohrspitze bildenden, ebenfalls feuerverzinkten Schneidenträgerkopf 13 verschlossen. An der der Aufnahme 11 zugewandten Seite ist ein Ringraum 14 ausgebildet, von dem aus drei radial angeordnete Spülöffnungen 15 zur Stirnseite des Schneidenträgerkopfes 13 führen. Diese Ausgestaltung erlaubt es, beim Bohren über den Spülkanal 4 Spülmittel zuzuführen. Der Schneidenträgerkopf 13 ist mit drei aus Hartmetall hergestellten, spitzseitigen Schneidenelementen 7 - 9 ausgestattet. Diese weisen, sich an der Mantelfläche der Aufnahme 11 abstützende Fortsätze 16 auf. Ein vom Ringraum 14 ausgehender, den Schneidenträger 6 und das Schneidenelement 7 durchsetzender und zur Bohrlochseitenwand 17 hin mündender Radialkanal 18 dient als zusätzliche Spülöffnung während des Bohrvorganges. Der Hohlkörper 10 ist mittels Schweißung mit den als Distanzierungselemten dienenden Fortsätzen 16 verbunden. Die Länge des Hohlkörpers 10 entspricht etwa dem 1,5-fachen Durchmesser der Bohrkrone 5. Der Durchmesser des Hohlkörpers 10 ist etwa gleich dem des Bohrkopfes 5, wobei der Abstand zwischen Hohlkörper-Innenwand 19 und Ankerschaft-Mantelwand 20 mindestens der gefordeten Zementsteinüberdekkung entsprechen muß. Die zwischen den Fortsätzen 16 verbleibenden Freiräume 21 dienen zur Abfuhr von Bohrklein und Spülmittel.

Ein, der zwei Ankerschaftsteilstücke 2′ und 2˝ verbindende Kupplungsmutter 22 vorgelagertes, aus verschließfestem Kunststoff hergestelltes Abstandselement 23 setzt sich aus einer Halterungsnabe 24, drei radial und im gleichen Winkel zueinander angeordneten Stegen 25 und einem äußeren Ringkörper 26 zusammen. Der Innendurchmesser der Halterungsnabe 24 ist größer als der Außendurchmesser des Ankerschaftes 2 und gestattet somit ein freies Verschieben des Abstandselementes 23. Der Außendurchmesser der Halterungsnabe 24 entspricht dem Außendurchmesser der Kupplungsmutter 22, die dadurch bedingt das Abstandselement 23 während des Bohrvorganges mitnehmen kann. Die an der Halterungsnabe 24 angeordneten Stege 25, die den äußeren Ringkörper 26 tragen, belassen Leitungsfreiräume 27, die der Abfuhr von Bohrklein und Spülmittel dienen. Der Außendurchmesser des äußeren Ringkörpers 26 entspricht dem des Hohlkörpers 10.

Während des Bohrvorganges wird durch den Spülkanal 4 über die Spülöffnungen 15 und den Radialkanal 18 Spülmittel in die Bohrung eingebracht. Dieses Spülmittel wird unter Mitnahme des Bohrkleines durch die zwischen den Fortsätzen 16 der Schneidenlemente 7 - 9 gebildeten Freiräume 21 und durch den zwischen Hohlkörper 10 und Ankerschaft 2 gebildeten Ringraum 28 abgeleitet. Der Hohlkörper 10 schützt die Bohrlochwand 17 gleichzeitig gegen Einfallen und Ausspülen durch den Spülstrom. Bevor die nächste Ankerlänge, in der Regel nach 2-3 m durch die Kupplungsmutter 22 an dem bereits eingebohrten Ankerschaft 2 angeschraubt wird, wird des Abstandselement 23 aufgeschoben. Beim weiteren Bohren wird das Abstandselement 23 über die Kupplungsmutter 22 mit in das Bohrloch geschoben. Der Ankerschaft 2 dreht sich beim weiteren Bohren im Abstandselement 23, wobei das Bohrklein und die Spülflüssigkeit zwischen den Stegen 25 durch die Leitungsfreiräume 27 abfließen können. Bedingt durch den größeren Innendurchmesser der Halterungsnabe 24 gegenüber dem Außendurchmesser des Ankerschaftes 2 bleibt das Abstandselement 23 freiverschiebbar und kann sich nicht mit dem Ankerschaft 2 mitdrehen. Dies hat zur Folge, daß die Bohrlochwand 17 nicht durch Drehen des Ringkörpers 26 beschädigt werden kann.

Durch die gleichzeitige Verwendung von Hohlkörper 10 und Abstandselement 23 wird eine Zentrierung des Bohr-Injektionsankers 1 erreicht, die es gewährleistet, daß dieser mit einer gleichmäßigen Zementsteinabdeckung versehen werden kann.

Der Bohr-Injektionsanker 1 eignet sich sowohl für permanente als auch für temporäre Einsätze, wobei ein doppelter Korrosionsschutzt dadurch erzielt wird, daß der Bohr-Injektionsanker 1 feuerverzinkt und mit einer gleichmäßigen Zementsteinabdeckung versehen ist.

## Patentansprüche

1. Bohr-Injektionsanker (1), mit mantelwandseitig, am Ankerschaft (2) laufenden Gewindegang (3), am vorderen Ende angeordneter Bohrkrone (5), der Bohrkrone zugeordneten Schneiden (7) und einem mittleren, in Achsrichtung verlaufenden, im Bereich der Bohrkrone endenden Kanal zur Zufuhr eines Spülmittels, dadurch gekennzeichnet, daß die Bohrkrone (5) einen mit Abstand zu dem Ankerschaft (2) des Bohr-Injektionsankers (1) angeordneten zylindrischen Hohlkörper (10) aufweist, zur Ausbildung eines durchströmbaren Ringraumes (28) zwischen der Mantelwand (20) des Ankerschaftes (2) und der Innenwand (19) des Hohlkörpers (10), wobei der Hohlkörper (10) eine Länge aufweist, die mindestens etwa dem Durchmesser der Bohrkrone (5) entspricht.

2. Bohr-Injektionsanker nach Anspruch 1, dadurch gekennzeichnet, daß die Länge des Hohlkörpers (10) etwa dem 1,5-fachen Durchmesser der Bohrkrone (5) entspricht.

3. Bohr-Injektionsanker nach einem oder mehreren der vorhergehenden Ansprüche, dadurch gekennzeichnet, daß die Schneiden als Schneidenelemente (7-9) ausgebildet sind, die ein in den Ringraum (28) ragenden Fortsatz (16) aufweisen, welcher den Hohlkörper (10) von der Mantelwand (20) des Ankerschaftes (2) distanziert und mittels welchem der Hohlkörper (10) mit dem Ankerschaft (2) verbunden ist.

4. Bohr-Injektionsanker nach einem oder mehreren der vorhergehenden Ansprüche, dadurch gekennzeichnet, daß die Schneidenelemente (7-9) mit einem auf die Ankerschaftspitze aufschraubbaren Schneidenträger (6) verbunden sind und daß in dem Schneidenträger (6) mindestens eine unmittelbar nach außen mündende Spülöffnung (15) ausgebildet ist, welche mit dem Spülkanal (4) in Verbindung steht.

5. Bohr-Injektionsanker nach einem oder mehreren der vorhergehenden Ansprüche, dadurch gekennzeichnet, daß der Bohr-Injektionsanker (1) feuerverzinkt ist.

6. Abstandselement an einem Bohr-Injektionsanker nach einem der Ansprüche 1 - 5, dadurch gekennzeichnet, daß das Abstandselement (23) eine Halterungsnabe (24) aufweist, die zum freiverschiebbaren Aufsitzen auf dem Ankerschaft (2), einen gegenüber dem Außendurchmesser des Ankerschaftgewindes (Gewindegang 3) größeren Innendurchmesser aufweist.

7. Abstandselement nach Anspruch 6, dadurch gekennzeichnet, daß die Halterungsnabe (24) über Distanzelemente (Stege 25) zur Ausbildung von Leitungswegen mit einem äußeren Ringkörper (26) verbunden ist, der einen Außendurchmesser besitzt, der dem Außendurchmesser des Hohlkörpers (10) der Bohrkrone (5) entspricht.

8. Abstandselement nach einem der Ansprüche 6 oder 7, dadurch gekennzeichnet, daß das Abstandselement (23) aus verschleißfestem Kunststoff besteht.

9. Abstandselement nach einem der Ansprüche 6 - 8, wobei mehrere Bohr-Injektionsanker-Elemente durch eine Kupplungsmutter verbunden werden, dadurch gekennzeichnet, daß der Nabendurchmesser dem Außendurchmesser der Kupplungsmutter (22) entspricht.

## Claims

1. Drilling and injection anchor (1), with a thread (3) which extends on the anchor shaft (2) on the peripheral wall side, an annular bit (5) arranged at the front end, cutting edges (7) associated with the annular bit, and a central channel extending in an axial direction and ending in the region of the annular bit for supply of a drilling fluid, characterised in that the annular bit (5) comprises a cylindrical hollow body (10) arranged at a distance from the anchor shaft (2) of the drilling and injection anchor (1), for forming an annular throughflow chamber (28) between the peripheral wall (20) of the anchor shaft (2) and the inner wall (19) of the hollow body (10), wherein the hollow body (10) has a length which corresponds at least approximately to the diameter of the annular bit (5).

2. Drilling and injection anchor according to claim 1, characterised in that the length of the hollow body (10) corresponds to approximately 1.5 times the diameter of the annular bit (5).

3. Drilling and injection anchor according to one or more of the preceding claims, characterised in that the cutting edges are designed as cutting edge elements (7-9) comprising an extension (16) which extends into the annular chamber (28) and spaces the hollow body (10) apart from the peripheral wall (20) of the anchor shaft (2) and by means of which the hollow body (10) is connected to the anchor shaft (2).

4. Drilling and injection anchor according to one or more of the preceding claims, characterised in that the cutting edge elements (7-9) are connected to a cutting edge support (6) which can be screwed onto the anchor shaft tip and in that in the cutting edge support (6) is formed at least one scavenging opening (15) which leads directly to the outside and which is connected to the scavenging channel (4).

5. Drilling and injection anchor according to one or more of the preceding claims, characterised in that the drilling and injection anchor (1) is hot-dip galvanised.

6. Spacer element on a drilling and injection anchor according to any of claims 1-5, characterised in that the spacer element (23) comprises a mounting hub (24) which has a larger inside diameter than the outside diameter of the anchor shaft thread (thread 3), for freely displaceable fitting on the anchor shaft (2).

7. Spacer element according to claim 6, characterised in that the mounting hub (24) is connected by distance elements (webs 25) for forming paths of conduction to an outer annular body (26) which has an outside diameter corresponding to the outside diameter of the hollow body (10) of the annular bit (5).

8. Spacer element according to either of claims 6 or 7, characterised in that the spacer element (23) is made of wear-resistant plastic.

9. Spacer element according to any of claims 6-8, wherein several drilling and injection anchor elements are joined by a coupling nut, characterised in that the hub diameter corresponds to the outside diameter of the coupling nut (22).

## Revendications

1. Ancrage de forage-injection (1) muni d'un filet continu (3) du côté de la paroi d'enveloppe de l'arbre d'ancrage (2), d'une couronne de forage (5) disposée a' l'extrémité antérieure, et à laquelle sont associés des couteaux (7) et d'un canal central s'étendant en direction axiale et qui se termine dans la zone de la couronne de forage pour l'amenée d'un moyen de rinçage, caractérisé en ce que la couronne de forage (5) comporte un corps creux cylindrique (10) disposé espacé par rapport à l'arbre d'ancrage (2) de l'ancrage de forage-injection (1) pour ménager un espace annulaire (28) pouvant être traversé par un écoulement entre la paroi latérale (20) de l'arbre d'ancrage (2) et la paroi intérieure (19) du corps creux (10), le corps creux (10) ayant une longueur qui correspond au moins sensiblement au diamètre de la couronne de forage (5).

2. Ancrage de forage-injection selon la revendication 1, caractérisé en ce que la longueur du corps creux (10) correspond sensiblement à une fois et demie le diamètre de la couronne de forage (5).

3. Ancrage de forage-injection selon l'une ou plusieurs des revendications précédentes, caractérisé en ce que les couteaux sont constitués comme des éléments de couteaux (7 à 9) qui présentent un prolongement (16) faisant saillie dans l'espace annulaire (28) et qui écartent le corps creux (10) de la paroi latérale (20) de l'arbre d'ancrage (2) et au moyen duquel le corps creux (10) est lié à l'arbre d'ancrage (2).

4. Ancrage de forage-injection selon l'une ou plusieurs des revendications précédentes, caractérisé en ce que les éléments de couteaux (7 à 9) sont liés à un support de couteaux (6) vissable à l'extrémité de l'arbre d'ancrage et en ce que dans le support de couteaux (6) est formée au moins une ouverture de rinçage (15) débouchant directement vers l'extérieur et qui est en liaison avec le canal de rinçage (4).

5. Ancrage de forage-injection selon l'une ou plusieurs des revendications précédentes, caractérisé en ce que l'ancrage de forage (1) est galvanisé.

6. Elément d'espacement d'un ancrage de forage-injection selon l'une des revendications 1 à 5, caractérisé en ce que cet élément d'espacement (23) comporte un moyeu de maintien (24) qui, pour pouvoir être mis en place avec liberté de coulissement sur l'arbre d'ancrage (2), présente un diamètre intérieur supérieur au diamètre extérieur du filetage de l'arbre de rotor (filetage 3).

7. Elément d'espacement selon la revendication 6, caractérisé en ce que le moyeu de maintien (24) est lié par des éléments d'écartement (entretoises 25) pour ménager des chemins d'écoulement à un corps annulaire extérieur (26) qui présente un diamètre extérieur correspondant au diamètre extérieur du corps creux (10) de la couronne de forage (5).

8. Elément d'espacement selon l'une des revendications 6 ou 7, caractérisé en ce que l'élément d'espacement (23) consiste en une matière plastique résistant à l'usure.

9. Elément d'espacement selon l'une des revendications 6 à 8, dans lequel plusieurs éléments d'ancrage de forage-injection sont liés par un écrou d'accouplement, caractérisé en ce que le diamètre du moyeu correspond au diamètre extérieur de l'écrou d'accouplement (22).
